# EUROPÄISCHE PATENTSCHRIFT

(11) **EP 0 212 503 B1**
(45) Veröffentlichungstag und Bekanntmachung des Hinweises auf die Patenterteilung: **31.05.1989**
(21) Anmeldenummer: 86111001.3
(22) Anmeldetag: 08.08.1986
(51) Int. Cl.: B41J 3/04, B41J 27/00

(54) **Vorrichtung zum Spülen eines Tintendruckkopfes**
Cleaning device for an ink-printing head
Dispositif de nettoyage d'une tête d'impression à l'encre

(30) Priorität: 12.08.1985 DE 3528896
(43) Veröffentlichungstag der Anmeldung: 04.03.1987
(73) Patentinhaber: SIEMENS AKTIENGESELLSCHAFT, 80333 München (DE)
(72) Erfinder: Goepel, Ernst, Dipl.-Ing., D-8023 Germering (DE); Kusmierz, Hans, Dipl.-Ing. (FH), D-8031 Gilching (DE)

(56) Entgegenhaltungen:
- DE-A- 2 914 986
- DE-A- 3 333 626
- DE-A- 3 333 717

## Beschreibung

Die Erfindung betrifft eine Vorrichtung zum Spülen der Tintenkanäle und Düsen des Schreibkopfes in Tintenschreibeinrichtungen gemäß dem Oberbegriff des Patentanspruches 1.

Für den sicheren Betrieb eines nach dem sogenannten Unterdruckverfahren arbeitenden Schreibkopfes einer Tintenschreibeinrichtung ist es sehr wesentlich, daß die Tintenkanäle stets vollkommen mit Tinte gefüllt sind. Verunreinigungen und Luft- oder Gasbläschen im Kanal- und/oder im Düsenbereich führen zu erheblichen Störungen der Funktionen und sind nicht selten Grund für den völligen Ausfall des Schreibkopfes. Mittels eines Spülvorganges, bei dem durch einen zeitlich begrenzten Überdruck Tinte durch den Kanal- und Düsenbereich gedrückt wird, kann diese Funktionsstörung behoben werden.

Es ist bereits eine Spülvorrichtung bekannt (DE-PS 26 10 518), bei der manuell durch Betätigung eines Druckstempels im Schreibkopf kurzzeitig ein Überdruck erzeugt wird. Beim Wiederherstellen des statischen Unterdrucks bildet sich in jeder Düsenöffnung erneut der gewünschte negative Tintenmeniskus aus. Die durch den Spülvorgang verbrauchte Tintenmenge kann jedoch in weiten Grenzen schwanken und zu erheblichen Verlusten und Entsorgungsproblemen führen.

Weiterhin ist eine mechanische Vorrichtung zum Entfernen von Schmutzteilchen und Luftbläschen aus dem Schreibkopf einer Tintenschreibeinrichtung bekannt (DE-A-2 914 986), bei der ein elastischer Tintenförderschlauch einen als Schlauchpumpe ausgebildeten Abschnitt aufweist, der zum Fördern von Tinte in Richtung des Schreibkopfes mit einem Quetschkörper in Berührung gebracht werden kann. Von der Schlauchpumpe zum Schreibkopf führt ein verhältnismäßig langer Verbindungsschlauch, um dessen Bewegung nicht zu behindern. Neben der Gefahr einer mechanischen Beschädigung des Förderschlauches sind zusätzlich noch Maßnahmen gegen ein Verdrillen und Knicken vorzusehen.

Es ist auch bereits bekannt (DE-A 3 333 717), die Verbindungsschläuche zwischen dem Tintenreservoir und dem Schreibkopf an einer Pumpengehäusewand schraubenförmig übereinanderliegend anzuordnen und im Pumpengehäuse eine an einem Drehkörper angebrachte Quetschvorrichtung vorzusehen. Zur Durchführung eines Pumpvorganges werden durch eine Drehung des Drehkörpers die Verbindungsschläuche mittels der Quetschvorrichtung in Längsrichtung spiralenförmig fortschreitend in Förderrichtung verschloßen. Bei dieser Vorrichtung verlaufen die Verbindungsschläuche im Innern des Pumpengehäuses wodurch wegen der relativ engen Krümmung die Gefahr einer unbeabsichtigten Quetschung besteht.

Der Erfindung liegt die Aufgabe zugrunde, eine Schlauchpumpe zum Spülen eines Schreibkopfes anzugeben, die sowohl eine Reduzierung der Förderschlauchlänge als auch einen steuerbaren Spülvorgang ermöglicht, wobei zugleich die Verbindungsschläuche ohne größere Krümmung geführt werden können.

Diese Aufgabe wird erfindungsgemäß durch die kennzeichnenden Merkmale des Patentanspruchs 1 gelöst.

Die wesentlichen Vorteile der erfindungsgemäßen Schlauchpumpe bestehen darin, daß die Verbindung zwischen Schlauchpumpe und Schreibkopf nur kurz ist, daß die Spülvorrichtung kompakt ausgeführt werden kann, daß die Verbindungsschläuche vor mechanischer Beschädigung geschützt und ohne große Krümmung geführt sind. Weitere vorteilhafte Ausgestaltungen der Vorrichtung, die in den Unteransprüchen angegeben sind, bestehen darin, daß der Antrieb der Schlauchpumpen durch einen motorischen Antrieb oder manuell erfolgen kann.

Die Erfindung wird im folgenden anhand von in den Zeichnungen dargestellten Ausführungsbeispielen erläutert.

Es zeigen:
Fig. 1 und Fig. 2 ein erstes Ausführungsbeispiel für einen Schreibkopf nach der Erfindung mit motorischem Antrieb in Seitenansicht und in einer Schnittdarstellung,
Fig. 3 ein zweites Ausführungsbeispiel nach der Erfindung mit motorischem Antrieb,
Fig. 4 ein drittes Ausführungsbeispiel mit manuellem Antrieb und
Fig. 5 ein viertes Ausführungsbeispiel mit manuellem Antrieb.

Der in Fig. 1 dargestellte Schreibkopf 1 enthält eine Mehrzahl von Tintenkanälen 2, die an ihrem einen Ende mit einem Tintenverteilsystem 3 in Verbindung stehen und deren jeweils anderes Ende die Austrittsöffnungen 4 des Schreibkopfes 1 bilden. Das Tintenverteilsystem 3 ist mit einem Tintenreservoir 5 verbunden, das im Beispiel vier Tintenbehälter 6 aufweist. Die Tintenbehälter 6 können z.B. Tinte verschiedener Farbe enthalten. Zwischen den Tintenbehältern 6 und dem Tintenverteilsystem 3 sind Verbindungsschläuche 7 vorgesehen. Der Schreibkopf 1 und das Tintenversorgungssystem 6, 7 bilden eine konstruktive Einheit und sind auf einen sogenannten Schreibwagen 8 angeordnet, der vor einem Aufzeichnungsträger zeilenweise hin und her beweglich ist. Um die Tintenkanäle und die Düsen des Schreibkopfes 1 zu spülen, ist eine Schlauchpumpe vorgesehen, die aus einem nahezu rotationssymmetrischen Drehkörper 9 besteht. Der Drehkörper 9 besitzt eine Steckkupplung 11, über die er, wie später erläutert wird, mittels einer Welle von einem Antriebselement angetrieben wird. Die Verbindungsschläuche 7 kommen in seiner Ringnut zu liegen. Das kann ohne starke Krümmung geschehen, so daß sie in der Ruheposition der Schlauchpumpe nicht gequetscht werden. Am Umfang des Drehkörpers ist im Beispiel eine drehbare Andruckrolle 10 angebracht. Wird nun der Drehkörper 9 im Uhrzeigersinn (Pfeilrichtung in Fig. 1) gedreht, so quetscht die Andruckrolle 10 die Verbindungsschläuche 7 gegen das Schlauchbett im Schreibwagen 8 und fördert durch weitere Drehung Tinte zu den Düsen im Schreibkopf 1. Durch Anzahl und Geschwindigkeit der Umdrehungen läßt sich der Spülvorgang optimieren, d.h. auch das Spülvolumen steuern.

In Fig. 2 ist als Antriebselement ein Motor 12 vorgesehen, der über eine Welle 13 in die Steckkupplung 11 eingreift und den Drehkörper 9 dreht. In diesem Beispiel ist der Motor 12 am Schreibwagen 8 befestigt.Diese Ausführung stellt eine einfache und zuverlässig arbeitende Anordnung dar, die zudem noch über die Steuerung des Schreibkopfes betätigt werden kann und eine rationelle Spülung ermöglicht.

Bei dem in Fig. 3 gezeigten zweiten Ausführungsbeispiel ist ein Motor 15 am sogenannten Druckerchassis 14 befestigt. Diese Lösung bietet sich bei Tintenschreibeinrichtungen an, deren Schreibwagen im Ruhezustand oder in Schreibpausen eine sogenannte Parkposition anfährt. Fig.3 zeigt den Schreibkopf 1 in dieser Parkposition, in die er aus einer gestrichelt gezeichneten Druck- oder Schreibposition gelangt ist und in der, worauf hier nicht näher eingegangen wird, die Düsenaustrittsfläche des Schreibkopfes gesäubert und die Düsenaustrittsöffnungen für die Dauer der Schreib-oder der Betriebspausen abgedeckt und verschlossen werden. Das Durchspülen der Tintenkanäle und der Düsen des Schreibkopfes 1 vor dem Verschließen oder nach der Freigabe der Düsenaustrittsfläche des Schreibkopfes 1 erfolgt dadurch, daß der Motor 15 über die Welle 13 beim Erreichen der Parkposition in die Steckkupplung 11 eingreift. Durch die separate Anbringung des Motors 15 am Druckerchassis 14 wird das Gewicht des Schreibwagens vermindert, was sich positiv auf das Beschleunigungs- und Bremsverhalten während des Schreibvorganges auswirkt.

Die Erfindung ist jedoch nicht auf Verwendung eines Motors als Antriebselement beschränkt. Es liegt vielmehr im Rahmen der Erfindung, die Schlauchpumpe auch manuell zu betätigen. Ausführungsbeispiel dazu sind in den Figuren 4 und 5 dargestellt.

Im Ausführungsbeispiel nach Fig. 4, das wiederum einen Schreibkopf 1 mit einem die einzelnen Tintenbehälter 6 enthaltenden Tintenreservoir 5 zeigt,ist ein mit dem in dieser Darstellung verdeckten Drehkörper verbundenes Klinkenrad 16 vorgesehen, dessen im Beispiel drei Klinkenzähne 20 gleichmäßig, über den Umfang des Klinkenrades 16 verteilt sind. Die Anzahl der Klinkenzähne 20 entspricht der Anzahl der über den Umfang des Drehkörpers verteilten Andruckrollen 10. Das Klinkenrad 16 ist über ein Kopplungssystem 17, 18 mit einem Bedienarm 19 verbunden. Der Bedienarm 19 kann dabei zugleich als Betätigungselement für eine hier gestrichelt dargestellte Reinigungs- und Abdeckvorrichtung für die Düsenaustrittsöffnungen 4 des Schreibkopfes 1 dienen. Wird das Ende des Bedienarmes 19 nach links in die gestrichelt gezeichnete Lage verschwenkt, so wird über das Kopplungssystem 17, 18 jeweils eine Andruckrolle 10 bewegt, die dabei eine Teilstrecke der Verbindungsschläuche 7 erfaßt und diese sozusagen zusammenq uetscht. Dadurch wird jeweils eine dem abgequetschten Volumen entsprechende Tintenmenge in den Schreibkopf gefördert, d.h. die Tintenkanäle und die Düsen des Schreibkopfes werden durchgespült. Bei der Rückbewegung des Bedienhebels 19 in die Ausgangslage erfolgt keine Bewegung des Klinkenrades 16.

Das Ausführungsbeispiel nach Fig. 5 zeigt ebenfalls eine manuell betätigbare Spülvorrichtung für den Schreibkopf 1. Der Antrieb ist hier durch zwei Tasten 22, 23 realisiert, die auf einen drehbar gelagerten Hebel 24 einwirken, an dem eine Schubstange 25 angelenkt ist. Der Antrieb kann zugleich zur manuellen Betätigung einer Reinigungs- und Abdeckvorrichtung, wie in Fig. 5 gestrichelt dargestellt, dienen. Der Drehkörper der Schlauchpumpe ist beispielsweise mittels einer gemeinsamen Welle mit einem Stiftenrad 26 verbunden, auf dem im Ausführungsbeispiel drei gleichmäßig über seinen Umfang verteilte Übertragungsstifte 27 angeordnet sind. Die Anzahl der Übertragungsstifte 27 entspricht dabei der Anzahl der über den Umfang des hier verdeckten Drehkörpers verteilt angeordneten Andruckrollen 10. Wird nun, ausgehend von der in Fig. 5 dargestellten Lage die linke Taste 22 betätigt, so nimmt der Hebel 24 und die Schubstange 25 die gestrichelt angedeutete Lage ein. Dabei greift die Schubstange 25 in einen der Übertragungsstifte 27 des Stiftenrades 26 ein und verdreht dadurch das Stiftenrad 26 sowie den mit diesem verbundenen Drehkörper. Eine der Andruckrollen 10 erfaßt dabei eine Teilstrecke der Verbindungsschläuche 7, wodurch eine dem abgequetschten Volumen entsprechende Tintenmenge in den Schreibkopf 1 gefördert wird. Durch Betätigung der rechten Taste 23 wird die Schubstange 25 in die Ausgangslage zurückbewegt, ohne daß dadurch das Stiftenrad 26 bewegt wird.

Wie bei der Beschreibung der Figuren 4 und 5 bereits erwähnt, ist es bei Verwendung eines manuellen Antriebs vorteilhaft, diesen mit der Abdeck-und Reinigungsvorrichtung für die Düsenaustrittsfläche des Schreibkopfes zu kombinieren. In den Figuren 4 und 5 ist diese Möglichkeit gestrichelt dargestellt worden.

Eine solche Abdeck- und Reinigungsvorrichtung besteht aus einer Verschlußschwinge 28, die mittels des Bedienarmes 19 (Fig. 4) oder der Bedientasten 22 und 23 (Fig. 5) verschwenkbar ist. Stirnseitig, also der Düsenaustrittsfläche 4 des Schreibkopfes 1 zugewandt, trägt die Verschlußschwinge 28 ein Abdichtelement 29, ein Abstreifelement 30 sowie ein Abspritzschild 31. Die Vorrichtung kann durch eine Abdeckung 32 ergänzt sein. Durch Verschwenken der Verschlußschwinge 28, zwischen einer sogenannten Warteposition, während der sich die stirnseitige Fläche der Verschlußschwinge 28 innerhalb der Abdeckung befindet, und einer Abdeck- oder Verschlußposi tion, während der das Abdichtelement 29 die Düsenaustrittsfläche 4 des Schreibkopfes 1 abdeckt, wird sowohl die Düsenaustrittsfläche 4 als auch das Abdichtelement 29 gesäubert. Das funktionelle Zusammenwirken der Betätigung der Verschlußschwinge 28 mit der Betätigung der Schlauchpumpe ermöglicht es in vorteilhafter Weise, den Schreibkopf 1 stets dann durchzuspülen oder freizuspritzen, wenn sich die Verschlußschwinge 28 in einer oberen Endposition befindet, da die aus den Düsen des Schreibkopfes 1 austretende Verlusttinte dann durch den Abspritzschild 31 abgeleitet wird.

Es ist vorteilhaft, die Grundstellung der Schlauchpumpe so zu wählen, daß die Andruckrollen 10 von den Verbindungsschläuchen 7 entfernt ist, so daß sich der für den Schreibbetrieb nötige Unterdruck ungehindert im Schreibkopf 1 einstellen kann.

Die Erfindung ist auf keine bestimmte Ausgestaltung der Steckkupplung 11 beschränkt. Beispielsweise kann im Falle, daß das Antriebselement am Schreibwagen montiert ist, auch eine dauerhafte Verbindung der Welle mit dem Drehkörper eingesetzt werden. Der Drehkörper weist eine zylindrische Form auf. Dabei wird die Andruckrolle im Bereich des Zylindermantels drehbar gelagert, so daß sie mit einem Teil ihres Umfanges über den Drehkörper hinausragen kann. Durch ausgebildete Nuten im Träger des Schreibwagens im Bereich der quetschbaren Verbindungsschläuche können diese etwas versenkt geführt werden. Dadurch kann eine Anpassung an Materialien des Verbindungsschlauches unterschiedlicher Elastizität erfolgen. Selbstverständlich ist die Erfindung auch nicht auf die in den Ausführungsbeispielen gezeigte Anzahl von vier Verbindungsschläuchen beschränkt.

## Patentansprüche

1. Vorrichtung zum Spülen der Tintenkanäle (2) und Düsen (4) eines Schreibkopfes (1) in Tintenschreibeinrichtungen mit mindestens einem zwischen dem Tintenreservoir (5) und dem Tintenverteilsystem des Schreibkopfes (1) angeordneten Verbindungsschlauch (7), unter Verwendung einer rotierenden Schlauchpumpe (9, 10), die mit dem Schreibwagen (8) fest verbunden ist und in der der über die Schlauchpumpe geführte Verbindungsschlauch (7) von mindestens einer in einem Drehkörper (9) gelagerten Andruckrolle (10) erfaßt und gequetscht wird, wobei im Abrollbereich der Andruckrolle mindestens ein Teilstück des quetschbaren Verbindungsschlauches (7) an einer Gegendrucklagerfläche des den Drehkörper (9) lagernden Schreibwagens (8) anliegt und wobei die Andruckrolle (19) um ihre zur Achse des Drehkörpers (9) parallelen Längsachse drehbar gelagert ist, und mit einem Antriebselement (12; 15; 17, 18, 19; 22, 23, 24, 25), durch das der Drehkörper (9) verdrehbar ist, dadurch gekennzeichnet, daß der Verbindungsschlauch (7) über den die Pumpwirkung hervorrufenden zylindrischen Drehkörper (9) geführt ist, der an seinem äußeren Mantelbereich mindestens eine Ringnut aufweist, daß der Verbindungsschlauch bzw. die Verbindungsschläuche (7) jeweils in einen Sektor der Ringnut hineinragen, und daß die Andruckrolle bzw. Andruckrollen (10) sich vollständig innerhalb der Ringnut befinden oder in radialer Richtung über die Mantelfläche des Drehkörpers (9) hinausragen.

2. Vorrichtung nach Anspruch 1, dadurch gekennzeichnet, daß die Lagerfläche des Schreibwagens (8) abgerundet ist und der Länge der Andruckrollen (10) entsprechende Nuten aufweist, in denen jeweils ein Verbindungsschlauch (7) verlegt ist.

3. Vorrichtung nach Anspruch 1 und 2, dadurch gekennzeichnet, daß zur Betätigung des Drehkörpers (9) ein Motor (12) vorgesehen ist, der auf dem den Schreibkopf (1) und das Tintenreservoir (5) tragenden Schreibwagen (8) angeordnet ist.

4. Vorrichtung nach Anspruch 1 und 2, dadurch gekennzeichnet, daß zur Betätigung des Drehkörpers (9) ein Motor (15) vorgesehen ist, der auf dem Chassis (14) der Tintenschreibeinrichtung angeordnet ist, daß der Drehkörper (9) eine zentrische Steckkopplung (11) aufweist, in die eine Welle (13) des Antriebselementes (12, 15) eingreift, wenn der Schreibkopf (1) eine sogenannte Parkposition anfährt.

5. Vorrichtung nach Anspruch 1 und 2, dadurch gekennzeichnet, daß zur Betätigung des Drehkörpers (9) ein manuell betätigbarer Bedienarm (19) vorgesehen ist, der über ein Kopplungssystem (17, 18) in ein mit dem Drehkörper (9) verbundenes Klinkenrad (16) eingreift, dessen über den Umfang verteilte Anzahl von Klinken (20) der Anzahl der über den Umfang des Drehkörpers (9) verteilt angeordneten Andruckrollen (10) entsprechen.

6. Vorrichtung nach Anspruch 1 und 2, dadurch gekennzeichnet, daß zur Betätigung des Drehkörpers (9) eine manuell betätigbare Tastenanordnung (22, 23) vorgesehen ist, daß jeweils eine Taste (22, 23) auf einem drehbar gelagerten Hebel (24) einwirkt und eine mit dem Hebel (24) verbundene Schubstange (25) verschiebt, und daß ein mit dem Drehkörper (9) verbundenes Stiftenrad (26) vorgesehen ist, an dessen über seinen Umfang verteilte Übertragungsstifte (27) die Schubstange (25) angreift.

7. Vorrichtung nach einem der Ansprüche 1 bis 6, dadurch gekennzeichnet, daß die Schlauchpumpe (9, 10) und eine Abdeck- und Reinigungsvorrichtung (28, 29, 30, 31, 32) durch einen gemeinsamen Antrieb betätigt werden.

## Claims

1. Device for rinsing the ink channels (2) and nozzles (4) of a recording head (1) in ink-recording mechanisms, with at least one connecting hose (7), arranged between the ink reservoir (5) and the ink distributing system of the recording head (1), using a rotating hose pump (9, 10), which is firmly connected to the carriage (8) and in which the connecting hose (7), led via the hose pump, is gripped and squeezed by at least one pinch roller (10) mounted in a solid of revolution (9), at least one portion of the squeezable connecting hose (7) bearing in the rolling region of the pinch roller against a counterpressure bearing surface of the carriage (8) supporting the solid of revolution (9) and the pinch roller (19) being mounted rotatably about its longitudinal axis, parallel to the axis of the solid of revolution (9), and with a drive element (12; 15; 17, 18, 19; 22, 23, 24, 25), by which the solid of revolution (9) can be rotated, characterized in that the connecting hose (7) is led via the cylindrical solid of revolution (9) which induces the pumping action and which has on its outer circumferential area at least one annular groove, in that the connecting hose or the connecting hoses (7) protrude in each case into a sector of the annular groove, and in that the pinch roller or pinch rollers (10) are completely within the annular groove or protrude in radial direction beyond the circumferential surface of the solid of revolution (9).

2. Device according to Claim 1, characterized in that the bearing surface of the carriage (8) is roundedoff and has grooves corresponding to the length of the pinch rollers (10), in which grooves a connecting hose (7) is laid in each case.

3. Device according to Claims 1 and 2, characterized in that, to operate the solid of revolution (9), a motor (12) is provided, which is arranged on the carriage (8) supporting the recording head (1) and the ink reservoir (5).

4. Device according to Claims 1 and 2, characterized in that, to operate the solid of revolution (9), a motor (15) is provided, which is arranged on the chassis (14) of the ink-recording mechanism, in that the solid of revolution (9) has a central plug-in coupling (11), into which a shaft (13) of the drive element (12, 15) engages whenever the recording head (1) moves into a so-called parking position.

5. Device according to Claims 1 and 2, characterized in that, to operate the solid of revolution (9), a manually operable control arm (19) is provided, which engages via a coupling system (17, 18) into a ratchet wheel (16), which is connected to the solid of revolution (9) and the number of catches (20) of which, distributed over the circumference, corresponds to the number of pinch rollers (10), arranged distributed over the circumference of the solid of revolution (9).

6. Device according to Claims 1 and 2, characterized in that, to operate the solid of revolution (9), a manually operable button arrangement (22, 23) is provided, in that in each case a button (22, 23) acts on a pivotally mounted lever (24) and displaces a push rod (25), connected to the lever (24), and in that a pin wheel (26) is provided, which is connected to the solid of revolution (9) and on the transmission pins (27) of which, distributed around its circumference, the push rod (25) acts.

7. Device according to one of Claims 1 to 6, characterized in that the hose pump (9, 10) and a covering and cleaning device (28, 29, 30, 31, 32) are operated by a common drive.

## Revendications

1. Dispositif pour rincer ou nettoyer par lavage les canaux d'adduction d'encre (2) et les buses (4) d'une tête d'impression (1) dans des dispositifs d'impression à l'encre, comportant au moins un tuyau de liaison (7) disposé entre le récipient à encre (5) et le système de distribution d'encre de la tête d'impression (1), moyennant l'utilisation d'une pompe tubulaire rotative (9, 10), qui est reliée rigidement au chariot d'impression (8) et dans laquelle le tuyau de liaison (7), qui s'étend autour de la pompe tubulaire, est saisi et pincé par au moins un galet presseur (10) tourillonné dans un corps rotatif (9), et dans lequel au moins une partie du tuyau de liaison (7), qui peut être pincé, s'applique, dans la zone de roulement du galet presseur, contre une surface de butée antagoniste du chariot d'impression (8) supportant le corps rotatif (9), et dans lequel le galet presseur (9) est monté de manière à pouvoir tourner autour de l'axe longitudinal parallèle à l'axe du corps rotatif (9), et comportant un élément d'entraînement (12; 15; 17, 18, 19; 22, 23, 24, 25), qui peut entraîner en rotation le corps rotatif (9), caractérisé par le fait que le tuyau de liaison s'étend autour du corps rotatif cylindrique (9), qui provoque l'action de pompage et comporte, sur sa surface enveloppe extérieure, au moins une gorge annulaire, que le ou les tuyaux de liaison (7) pénètrent respectivement dans un secteur de la gorge annulaire et que le ou les galets presseurs (10) sont situés complètement à l'intérieur de la gorge annulaire ou font saillie radialement au-dessus de la surface enveloppe du corps rotatif (9).

2. Dispositif suivant la revendication 1, caractérisé par le fait que la surface de support du chariot d'impression (8) est arrondie et que les galets presseurs (10) comportent, sur leur longueur, des gorges correspondantes, dans lesquelles sont disposés des tuyaux respectifs de liaison (7).

3. Dispositif suivant les revendications 1 et 2, caractérisé par le fait que, pour l'actionnement du corps rotatif (9), il est prévu un moteur (12), qui est monté sur le chariot d'impression (8), qui porte la tête d'impression (1) et le récipient à encre (5).

4. Dispositif suivant les revendications 1 et 2, caractérisé par le fait que, pour l'actionnement du corps rotatif (9), il est prévu un moteur (15), qui est disposé sur le châssis (14) du dispositif d'écriture à l'encre, que le corps rotatif (9) comporte un accouplement enfichable centré (11), dans lequel s'engage un arbre (13) de l'élément d'entraînement (12, 15), lorsque la tête d'impression (1) se rapproche de ce qu'on appelle une position de rangement.

5. Dispositif suivant les revendications 1 et 2, caractérisé par le fait que, pour l'actionnement du corps rotatif (9), il est prévu un levier de commande (19), qui peut être actionné manuellement et s'engage, par l'intermédiaire d'un système d'accouplement (17,18), dans une roue à cliquet (16), qui est reliée au corps rotatif (9) qui comporte un nombre de dents (20), répartis sur la circonférence, qui correspond au nombre des galets presseurs (10) répartis sur le pourtour du corps rotatif (9).

6. Dispositif suivant les revendications 1 et 2, caractérisé par le fait que, pour l'actionnement du corps rotatif (9), il est prévu un dispositif à touches (22, 23), qui peut être actionné manuellement, qu'une touche respective (22, 23) agit sur un levier (24) monté rotatif et déplace un poussoir (25) relié au levier (24), et qu'il est prévu une roue à ergots (26), qui est reliée au corps rotatif (9), le poussoir (25) attaquant les ergots de transmission (27), qui sont répartis sur le pourtour de cette roue.

7.Dispositif suivant l'une des revendications 1 à 6, caractérisé par le fait que la pompe tubulaire (9, 10) et un dispositif de masquage et de nettoyage (28, 29, 30, 31, 32) sont actionnés par un dispositif d'entraînement commun.
